# FASCICULE DE BREVET EUROPEEN

(11) **EP 0 237 429 B1**
(45) Date de publication et mention de la délivrance du brevet: **16.10.1991**
(21) Numéro de dépôt: 87400514.3
(22) Date de dépôt: 09.03.1987
(51) Int. Cl.: H01Q 3/46, H01Q 15/14

(54) **Réseau réflecteur à contrôle de phases, et antenne comportant un tel réseau**
Phasengesteuerte Reflektorstrahlergruppe und Antenne mit einer solchen Gruppe
Controlled-phase reflector array, and antenna comprising such an array

(30) Priorité: 14.03.1986 FR 8603648
(43) Date de publication de la demande: 16.09.1987
(73) Titulaire: THOMSON-CSF, 75008 Paris (FR)
(72) Inventeur: Commault, Yves, F-75008 Paris (FR); Gautier, François, F-75008 Paris (FR)
(74) Mandataire: Benoit, Monique

(56) Documents cités:
- EP-A- 0 055 324
- DE-A- 2 452 703
- DE-A- 3 150 235
- FR-A- 2 549 300
- GB-A- 1 047 471
- US-A- 3 276 023
- 1974 INTERNATIONAL IEEE/AP-S SYMPOSIUM, PROGRAM & DIGEST, 10-12 juin1974, Atlanta, pages 376-378; IEEE, New York, US J.A SALMON et al.: " An X band reflect-array with integrated pin diodes. "
- ELECTRONICS & COMMUNICATIONS IN JAPAN, vol. 63-B, no. 3, mars 1980, pages 51-58; Scripta Publ. Co., Silver Spring, US M. ONOE et al.: " Radar reflectors with controllable reflection "

## Description

L'invention a principalement pour objet un réseau réflecteur à contrôle de phases une antenne comportant un tel réseau et un procédé pour sa fabrication.

Un tel réseau permet de modifier localement la phase d'une onde par exemple plane ou cylindrique se réfléchissant sur lui. Un tel réseau permet de focaliser et/ou de dévier les faisceaux d'énergie électromagnétique d'une antenne par balayage électronique.

D'une part, il est connu de réaliser des réflecteurs, généralement plans, constitués d'une mosaïque de modules. Chaque module comporte une antenne élémentaire et un déphaseur fermé sur un court-circuit. Une onde dont on veut diriger le faisceau est émise par une source hyperfréquence en direction du réseau. L'onde est captée par les antennes élémentaires, et subit un premier déphasage lors de la traversée des déphaseurs se réfléchit sur les court-circuits traverse une nouvelle fois les déphaseurs et est rayonnée par les antennes élémentaires; En contrôlant, par des moyens électroniques le déphasage apporté par les déphaseurs on dispose, en tout point du réseau, de la maîtrise de la phase de l'onde émise. De tels réseaux sont décrits par F. GAUTIER dans "Réseau réflecteur" Revue TH-CSF mars 1972, vol.4 N° 1 pages 89 à 104 et par Olivier et Knittel dans "Phased arrays antennas" Artech House, page 23.

D'autre part, il est connu que la variation de l'impédance réactive par exemple d'un dipôle placé devant un réflecteur métallique provoque la variation de la phase de l'onde réfléchie.

On sait ainsi associer une pluralité d'impédances réactives variables devant un réflecteur par exemple métallique, afin de pouvoir obtenir un balayage électronique.

Un tel ensemble, qui correspond au préambule de la revendication principale, est par exemple exposé dans un article de J. A. SALMON et al., intitulé "An X-Band Reflect-Array with Integrated PIN Diodes", 1974 International IEEE/AP-S Symposium Program 8 Digest, June 10-12, 1974, Georgia Institute of Technology, Atlanta, Georgia.

Les impédances réactives sont des dipôles comportant deux branches reliées par au moins une diode. Suivant l'état passant ou bloqué des diodes les dipôles réfléchissent une partie plus ou moins grande des ondes incidentes.

Ces réseaux de type connu présentent le grand inconvénient d'exiger une adaptation des antennes élémentaires parfaite ou quasi parfaite. En effet, à la réception par le réseau toute désadaptation provoque la réflexion partielle d'une partie de l'énergie incidente au lieu de sa transmission, la phase de l'énergie réfléchie directement n'est pas contrôlée par le déphaseur. A l'émission par le réseau, toute désadaptation provoque la réflexion vers le déphaseur de l'énergie qui normalement serait émise, cette énergie subit donc une seconde fois le double passage par le déphaseur. Au moment de son émission les ondes n'ayant pas le déphasage voulu perturbent la formation du faisceau d'énergie. Or, il se révèle pratiquement très difficile d'effectuer une adaptation précise et uniforme de toutes les sources élémentaires du réseau.

De plus, il n'est pratiquement pas possible de réaliser de réseau de modules à déphaseurs pouvant travailler dans les bandes millimétriques. Pour ces bandes, les modules doivent être de dimensions faibles, inférieures à la longueur d'onde ; le réseau doit en comporter un très grand nombre.

Pour remédier à ces inconvénients, la présente invention propose de réaliser la structure connue avec les caractéristiques énoncées dans sa partie caractérisante de la revendication 1, permettant ainsi d'aboutir à une réalisation entièrement monolithique du réseau déphaseur.

L'invention sera mieux comprise au moyen de la description ci-après et des figures données comme des exemples non limitatifs parmi lesquels :
- la figure 1 est un schéma illustrant le principe en lui-même connu utilisé dans le dispositif selon l'invention ;
- la figure 2 est une illustration d'un exemple de réalisation utilisant le principe illustré sur la figure 1 ;
- la figure 3 est une illustration d'un premier exemple de réalisation du dispositif selon l'invention ;
- la figure 4 est une coupe d'un dispositif selon l'invention ;
- la figure 5 est une coupe d'une variante de réalisation du dispositif selon l'invention ;
- la figure 6 est une vue de face d'un élément d'un réflecteur selon l'invention ;
- la figure 7 est une vue en coupe du dispositif illustré par la figure 6 ;
- la figure 8 est une vue de face d'un exemple de réalisation du dispositif selon l'invention ;
- la figure 9 est un exemple de réalisation du dispositif selon l'invention ;
- la figure 10 est un autre exemple de réalisation du dispositif selon l'invention ;
- la figure 11 est une vue en perspective d'un premier exemple de réalisation de l'antenne selon l'invention ;
- la figure 12 est une vue en coupe d'un second exemple de réalisation de l'antenne selon l'invention ;
- la figure 13 est une vue de face d'un exemple de réalisation du dispositif selon l'invention ;
- la figure 14 est le schéma équivalent de l'alimentation des diodes du dispositif illustré sur la figure 13 ;
- la figure 15 est une vue en coupe d'un troisième exemple de réalisation de l'antenne selon l'invention ;
- la figure 16 est une vue de face d'un premier exemple de réalisation d'un réseau réflecteur mis en oeuvre dans l'antenne illustrée par la figure 15 ;
- la figure 17 est une vue de face d'un second exemple de réalisation d'un réseau réflecteur mis en oeuvre dans l'antenne illustrée par la figure 15 ;
- la figure 18 est une vue de face d'un troisième exemple de réalisation d'un réseau réflecteur mis en oeuvre dans l'antenne illustrée par la figure 15 ;
- la figure 19 est un schéma illustrant les positions du foyer du miroir principal de l'antenne illustrée par la figure 15 ;
- la figure 20 est une vue de face d'un exemple de réalisation du dispositif selon l'invention ;
- la figure 21 est le schéma équivalent de l'alimentation des diodes du dispositif illustré sur la figure 20.

Sur les figures 1 à 21 on a utilisé les mêmes références pour désigner les mêmes éléments.

Sur la figure 1 est illustré un des principes en eux-mêmes connus mis en oeuvre dans un dispositif selon l'invention. Sur les deux fils d'alimentation 3 est placée à une distance d d'un court-circuit 2 une impédance réactive variable 1. Si la valeur de l'impédance réactive 1 correspond à un court-circuit pour un signal incident ce signal sera réfléchi sur ladite impédance réactive 1. Par contre, si l'impédance réactive 1 est adaptée au signal elle le laissera passer. Le signal sera alors réfléchi sur le court-circuit 2. Ainsi, il existe un déphasage entre le signal réfléchi par l'impédance réactive 1 et le signal réfléchi par le court-circuit 2. Suivant la valeur de réglage de l'impédance réactive 1 celle-ci réfléchit une partie plus ou moins importante du signal incident. les signaux réfléchis sur l'impédance réactive 1 et sur le court-circuit 2 se combinent. Ainsi, le dispositif illustré sur la figure 1 permet d'obtenir le déphasage ¢ compris entre au maximum, les valeurs intermédiaires dépendant de la valeur de l'impédance.

Sur la figure 2, on peut voir un réseau d'impédances réactives 1 placé devant un réflecteur 2, La distance séparant les impédances réactives 1 du réflecteur 2 est sensiblement égal à '4' La distance séparant, dans le plan du réseau, deux impédances réactives 1 est sensiblement égale à % .

Sur la figure 2, seules neuf impédances réactives 1 ont été représentées. Il est bien entendu que dans un cas réel un nombre bien plus grand d'impédances réactives 1 sera utilisé. Chaque impédance réactive 1 est constituée par exemple par un dipôle 4 dont les deux branches sont reliées par une diode 6. La diode 6 est par exemple une diode à capacité variable.

Dans une variante de réalisation de ce dispositif, on utilise un pluralité des diodes à deux états connectées en série entre les deux branches d'un dipôle 4. Les diodes à deux états sont par exemple des diodes PIN. Chacune des diodes est comman- dable individuellement. Avec deux diodes de même capacité, par dipôle, on obtient trois valeurs possibles de déphasage. Avec deux diodes de capacité différente on obtient quatre valeurs possibles de déphasage. Les diodes à capacité continûment variable sont par exemple des varicaps ou des varactors.

Pour des raisons de clarté les connexions d'alimentation des diodes 6 ne sont pas représentées sur la figure 2.

Le réflecteur 2 est constitué par une plaque métallique placée à une distance voisine de des dipôles 4.

Avantageusement, les lignes électriques 28 sont reliées par un condensateur 5.

La commande individuelle de chacune des impédances réactives 1 permet la déflection dans le plan site et dans le plan gisement des ondes qui illuminent le réseau selon l'invention.

La figure 3 illustre une réalisation, selon les enseignements de l'invention, du principe illustré en référence aux figures 1 et 2.

Sur la figure 3, on peut voir un ensemble de réactances 1 alignées que l'on ne peut commander que simultanément. Les dipôles 4 aussi bien que les lignes de connexion 7 sont réalisés par exemple par métallisation d'un circuit imprimé. La distance B entre deux dipôles 4 successifs est par exemple de l'ordre de La longueur totale A d'un dipôle 4 est par exemple de l'ordre de . Les deux branches de chaque dipôle 4 sont reliées par une diode ou une pluralité des diodes 6.

La ligne d'alimentation 7 reliant, par exemple, les branches inférieures des dipôles 4 est reliée à la masse 8. La ligne d'alimentation 7 reliant, par exemple, les branches supérieures des dipôles 4 est reliée à une source de tension 9. La source de tension 9 est capable de délivrer par exemple des tensions variant entre + 1V et-20V.

Avantageusement, un condensateur 52 relie les deux lignes d'alimentation 7 et permet ainsi de découpler les dipôles 4 du champ hyperfréquence. Ainsi, on est assuré d'avoir des conditions d'impédance stables aux bornes du circuit hyperfréquence. La valeur de la capacité de ce condensateur de découplage est limitée, pour les diodes PIN, par le temps de commutation des diodes.

Avantageusement, le réflecteur 2 est constitué par le plan de masse du circuit imprimé.

Il est bien entendu qu'un réseau composé d'association des dispositifs illustrés sur la figure 3 ne permettra que le balayage et/ou la focalisation des ondes électromagnétiques dans un seul plan.

Le mode de réalisation illustré sur la figure 3 où tous les éléments d'une même ligne ou d'une même colonne sont alimentés ensemble diminue considérablement le nombre de fils d'amenées de courant de polarisation des diodes 6. On réduit ainsi le coût de revient du réseau complet.

Sur la figure 4, on peut voir une variante de réalisation du dispositif selon l'invention particulièrement bien adaptée aux ondes électromagnétiques appartenant à la bande millimétrique.

Les éléments de couplage 4, les diodes de contrôle 6 et les cablâges 7 sont réalisés sur un même substrat semiconducteur 11 au moyen des techniques d'intégration monolithique. Un élément de couplage 4 et une ou plusieurs diodes 6 qui le chargent constituent un élément réactif contrôlable électroniquement.

Avantageusement, ces éléments réactifs identiques sont disposés sur une maille régulière, par exemple rectangulaire ou triangulaire, de pas voisin de sur un substrat semiconducteur 11.

Avantageusement, on utilise la technologie d'intégration sur tranche entière (Wafer Scale Inte- gration ou WSI en terminologie anglo-saxonne). En utilisant des tranches de grande dimension par exemple de quatre ou de cinq pouces (10,16 cm ou 12,7 cm), on arrive, pour égal par exemple 3,2 mm, à réaliser en une seule opération de l'ordre du millier de l'élément réactif. Une telle antenne présente l'avantage d'un coût de revient réduit. De plus, il serait quasi impossible de réaliser, pour de telles longueurs d'onde, des antennes à balayage électronique par des techniques classiques.

D'une part, les dimensions de la puce porteuse de la diode sont de l'ordre de 0,5 mm, ce qui pour un substrat de permitivité de l'ordre de 12 correspond à la moitié de la longueur d'onde pour une fréquence de 100 GHz. Ainsi la puce porteuse de la diode 6 est par elle-même un élément non négligeable du circuit. Les dispersions de fabrication de cette puce et de son cablâge peuvent rendre impossible la réalisation d'une antenne par des techniques autres que des techniques d'intégration monolithique.

D'autre part les puces porteuses de la diode 6 sont trop grosses pour un circuit périodique dont la maille est d'environ 1,5 mm et qui dans certain cas comporte une pluralité de diodes.

Avantageusement, on utilise la technologie Planar pour la réalisation du réseau selon l'invention.

La face du substrat 11 opposée aux éléments de couplage 4 et aux métallisations d'alimentation comporte un plan de masse 12.

Avantageusement, jouant le rôle de réflecteur 2 de la figure 2, le plan de masse 12 assure la tenue mécanique et le refroidissement du réseau selon l'invention. Si l'épaisseur e du substrat 11 est trop faible, par exemple pour des fréquences inférieures à 35 GHz, on intercale un diélectrique entre le plan de masse 12 et le substrat 11. Cette solution est illustrée sur la figure 5.

Sur la figure 5, on peut voir une partie d'un réseau réflecteur à contrôle de phases obtenu par la diffusion des diodes 6 dans un substrat semiconducteur 11 et métallisation de ce substrat en vue de l'obtention des éléments de couplage ainsi que des lignes d'alimentation des diodes 6. Le substrat semiconducteur 11 est rendu solidaire d'un diélectrique 120, par exemple d'un diélectrique à faible perte. Le diélectrique 120 est par exemple en polytétrafluorure d'éthylène (PTFE) ou un matériau composite adapté à la longueur d'onde. Le diélectrique 120 est rendu solidaire d'une plaque métallique 12 parallèle aux métallisations du substrat 11. La distance e entre les métallisations du substrat semiconducteur 11 et la plaque 12 est sensiblement égale au quart de la longueur d'onde pondérée sur les deux diélectriques.

Le dispositif de la figure 5 est particulièrement bien adapté aux basses et aux moyennes fréquences.

Il faut remarquer que le coût de revient du système n'est que faiblement influencé par le nombre de diodes utilisées ou la complexité des dessins des métallisations réalisées.

Divers exemples de réalisation sont donnés par les figures 6 à 10.

Sur la figure 6, on peut voir un premier exemple de réalisation d'un circuit périodique permettant le contrôle de phases. Le dispositif de la figure 6 comporte trois bandes métallisées 70. La bande 70 du milieu et l'une des bandes 70 externes, par exemple la bande 70 supérieure comporte en vis-à-vis des avancées 71 rectangulaires. Les avancées 71 en vis-à-vis des deux bandes 70 sont reliées par une diode 6. A la verticale des diodes 6 reliant la bande métallisée 70 supérieure à la bande métallisée 70 centrale se trouve une diode 6 reliant la bande métallisée 70 inférieure à la bande métallisée 70 centrale.

Avantageusement, à au moins l'une des extrémités les bandes 70 successives sont reliées entre elles par des condensateurs 52.

Dans un exemple de réalisation, du dispositif selon l'invention la bande métallisée 70 centrale est reliée à la masse 8, les bandes métallisées 70 supérieures et inférieures étant reliées à deux générateurs 9. Les générateurs 9 sont capables de délivrer par exemple des tensions comprises entre + 1V et - 20V. Les tensions d'alimentation dépendent des diodes 6 utilisées.

Sur la figure 7, on peut voir une coupe selon CC' du dispositif illustré sur la figure 6 dans le cadre d'une technologie Planar. Les diodes 6 sont directement diffusées de la tranche semiconducteur 110. Le semiconducteur est par exemple du silicium.

Avantageusement, le plan de masse 12 a une épaisseur suffisante pour assurer la tenue mécanique et le refroidissement du réseau selon l'invention. Les bandes métallisées 70 sont réalisées par dépôt par exemple d'une couche d'aluminium ou de cuivre. Avantageusement, lesdites métallisations 70 sont recouvertes par une couche d'or assurant la protection contre la corrosion.

Avantageusement, les bandes 70 sont réalisées par dépôt d'une couche d'or.

Sur la figure 8, on peut voir un exemple de réalisation du dispositif selon l'invention comportant trois diodes 6 par maille de circuits périodiques. La période B du réseau est sensiblement égale à λ₂ . Les bandes métallisées 70 inférieures et centrales sont des rubans rectilignes. La bande 70 supérieure comporte des encoches 73 rectangulaires portant en leur centre des avancées rectilignes 74. Les extrémités des avancées 74 de la bande supérieure 70 portent les diodes 6 reliant la bande métallisée 70 supérieure à la bande métallisée 70 centrale. La bande métallisée 70 inférieure est reliée à la bande métallisée 70 centrale par des diodes 6 régulièrement espacées, deux diodes 6 successives étant distantes s . Ainsi chaque maille comportant trois diodes 6 il est possible d'obtenir quatre états de couplage différent :
- toutes les diodes au repos ;
- la diode 6 reliant la bande métallisée 70 à la bande métallisée 70 centrale polarisée en inverse, les diodes 6 reliant la bande métallisée 70 inférieure à la bande métallisée 70 centrale au repos ;
- la diode 6 reliant la bande métallisée 70 supérieure à la bande métallisée 70 centrale au repos et les deux diodes 6 reliant la bande métallisée 70 inférieure à la bande métallisée 70 centrale polarisée en inverse ;
- toutes les diodes polarisées en inverse.

Dans une variante de réalisation non représentée on remplace dans chaque maille les deux diodes 6 reliant la bande métallisée 70 inférieure à la bande métallisée 70 centrale par une diode 6 unique dont la capacité est égale, par exemple, à la somme des capacités des diodes 6 qu'elle remplace. Pour obtenir quatre états, il est impératif que la capacité totale, dans chaque maille, reliant la bande métallisée 70 inférieure à la bande métallisée 70 centrale soit différente de la capacité de la diode 6 reliant la bande métallisée 70 supérieure à la bande métallisée 70 centrale.

Bien entendu le sens de polarisation des diodes peut être inversé dans la mesure ou on inverse aussi les tensions d'alimentation. Dans ce cas, par exemple les bandes métallisées 70 inférieures et supérieures sont reliées à la masse, la bande métallisée 70 centrale étant reliée à un générateur de tension susceptible de délivrer des tensions comprises entre + 1 V et - 20V.

Sur la figure 9, on peut voir un exemple de réalisation du circuit périodique selon l'invention comportant six diodes par maille B du réseau sensiblement égales à , ce qui permet d'obtenir quatre états distincts.

Dans l'exemple illustré sur la figure 9 les circuits périodiques comportent quatre bandes métallisées 70 constituées par des rubans rectilignes, référencés de haut en bas D E F G. Le ruban métallisé 70D est relié au ruban métallisé 70E par des diodes 6 régulièrement espacées, deux diodes 6 successives étant distantes de % . La bande métallisée 70G est reliée à la bande métallisée 70F par des diodes 6 régulièrement espacées, des diodes successives 6 étant distantes de ^{g .} Les bandes métallisées 70 E et F sont reliées à la masse. Les bandes métallisées 70 D et G sont reliées à des générateurs de tension susceptibles par exemple de délivrer des tensions comprises entre + 1 V et - 20V.

Sur la figure 10, on peut voir un exemple de réalisation des réseaux périodiques selon l'invention comportant cinq diodes 6 par maille B sensiblement égales à 'z . Les circuits périodiques comportent cinq bandes métalliques 70 référencées de haut en bas H 1 J K L. La bande métallisée 70H et la bande métallisée 701 sont munies en vis-à-vis d'avancées 71. Les avancées 71 sont espacées de . La bande métallisée 701 est reliée à la bande métallisée 70H par des diodes 6 reliant les avancées 71 desdites bandes. Les bandes métallisées 70J et K sont des rubans rectilignes. La bande métallisée 70J est reliée à la bande métallisée 70K par des diodes 6 régulièrement espacées, deux diodes 6 successives étant distantes de % . La bande métallisée 70L comporte des encoches 73 au milieu desquelles est disposée une avancée 74. Les avancées 74 sont régulièrement réparties, deux avancées successives 74 étant distantes de

Avantageusement, les diodes reliant les bandes métallisées 70J à la bande métallisée 70K et les diodes reliant les bandes métallisées 70L à la bande métallisée 70K sont aux mêmes abscisses. De même, une avancée 74 sur deux et a la même abscisse que les avancées 71.

Le couplage avec les ondes électromagnétiques incidentes pour ces trois ensembles de diodes étant différent on obtient 2³ = 8 états différents.

Avantageusement, pour minimiser les erreurs de quantification de phase les états de couplage différent doivent être le plus régulièrement possible espacé sur 360..

Dans une réalisation du dispositif selon l'invention, utilisant la technologie d'intégration monolithique, le prix de revient n'est que faiblement influencé par la géométrie des bandes 70 et le nombre de diodes 6 utilisées.

Il est bien évident qu'il est possible de remplacer une pluralité des diodes PIN commandables individuellement par une diode à capacité variable continuement. Dans un tel cas, il est possible d'obtenir une infinité d'états nécessaires au balayage électronique.

Sur la figure 11, on peut voir une antenne selon l'invention. L'antenne comporte un réseau 81 à contrôle de phases permettant le balayage électronique dans un plan. Le réseau 81 est illuminé par une source 82 de rayonnement 83. La source 82 de rayonnement est par exemple une source linéaire ou une source ponctuelle focalisée dans un plan. Dans ces cas, le réseau 81 est illuminé par une onde cylindrique. Le réseau à contrôle de phases 81 réfléchit les ondes 83 incidentes par exemple dans des angles compris entre + 45 et - 20^{.} par rapport à la normale 85 au réseau. Dans ce cas, le faisceau d'énergie 84 peut être dirigé par balayage électronique tout en assurant la transformation de l'onde cylindrique 83 en une onde plane 84.

Sur la figure 12, on peut voir un autre exemple de réalisation d'antenne à balayage électronique, par exemple avec une fréquence de balayage de l'ordre du mégahertz. L'antenne comporte une source ponctuelle 82, un réseau réflecteur 81 et une lentille 86 par exemple diélectrique. Le réseau en plus de ces capacités de balayage électronique dans un plan est découpé en une pluralité de zones par exemple 4, 9 ou 16 alimentées individuellement. Ainsi il permet un balayage tridimen- tionnel avec une faible amplitude dans un plan et avec une amplitude de balayage électronique importante dans le plan qui lui est perpendiculaire. La lentille 86 assure la focalisation du rayonnement 84 issu de l'antenne.

Sur la figure 13, on peut voir une variante de réalisation du câblage du réseau selon l'invention. Sur les figures 3, 6, 8 et 9 toutes les diodes 6 reliant deux bandes métalliques 70 sont connectées en parallèle.

Ainsi, un court-circuit provoqué par la défaillance d'une quelconque des diodes 6 reliant deux bandes métalliques 70 met de façon permanente lesdites bandes au même potentiel. Dans un tel cas on perd le contrôle du déphasage introduit par lesdites bandes métalliques 70 sur toute leur longueur. La formation du faisceau d'énergie électromagnétique en est très fortement perturbée. La défaillance d'une diode 6 peut être la conséquence d'un défaut de fabrication. Dans un tel cas il est possible de prévenir le court-circuit en détruisant la diode 6 défaillante par exemple avec un laser. Toutefois il est nécessaire de disposer d'un matériel de test important.

Mais la défaillance d'une diode 6 peut aussi apparaître en cours d'utilisation. Dans ce cas, le fonctionnement du dispositif est perturbé jusqu'à l'intervention de maintenance.

Dans le dispositif selon l'invention illustré par la figure 13 les bandes métalliques 70 sont découpées en une pluralité de segments 77. Les segments 77 sont reliés par des groupes 652 de diodes 6. Chaque groupe de diodes comporte par exemple entre une et six diodes 6 placées en parallèle. Dans l'exemple illustré sur la figure 13 chaque groupe 653 de diodes 6 comporte trois diodes 6. Toutes les diodes 6 appartenant à un même groupe ont la même polarisation.

Les groupes de diodes 6 sont mis en série. Il est possible de relier les segments 77 en polarisant les diodes 6 en direct ou de les isoler en polarisant les diodes 6 en inverse. Sur la figure 13 le générateur porte la référence 9 et les moyens de commutation portent la référence 651.

Sur la figure 14, on peut voir le schéma électrique des connexions des diodes 6 de la figure 13. Dans l'exemple illustré par la figure 14, les groupes 652 de trois diodes 6 placées en parallèle, sont connectés en série. Un court-circuit au niveau d'une diode 6 empêche la commande de phases au niveau d'un groupe 652 de diodes 6, mais non de deux bandes métalliques 70. Une absence de continuité électrique au niveau d'une diode 6, par exemple suite à un défaut de fabrication ou à un "claquage" ne perturbe la phase que de façon locale au niveau de deux segments 77. Tous les groupes 652 de diodes 6 sont alimentés par les autres diodes 6 du groupe 652 comportant la diode 6 "claquée".

L'alimentation électrique est réalisée entre les bornes 78 et 79 du circuit périodique.

Sur la figure 20, on peut voir une variante de réalisation du dispositif de la figure 13 dans laquelle on assure l'équilibrage des tensions inverses aux bornes des groupes 652 des diodes 6 placées en série. L'équilibrage est obtenu, par exemple, en reliant deux segments 77 successifs par des résistances 791 et/ou en reliant les segments 77 successifs appartenant à une même bande métallique 70 par les résistances 781.

Les résistances 781 et 791 ont des valeurs élevées pour ne pas perturber le fonctionnement radioélectrique.

Avantageusement, les résistances 781 et/ou 791 sont obtenues par métallisation. Par exemple, on effectue un dépôt d'alliage résistif de nickel chrome.

Dans une variante de réalisation les résistances 781 sont déposées dans le prolongement des segments 77. Les résistances 791 sont, par exemple des rubans de faible épaisseur.

Sur la figure 21, on peut voir le schéma électrique des connexions des diodes 6 et des résistances 781 et 791 de la figure 20.

Le premier groupe 652 de diodes 6 en partant de la borne 78 illustre la variante de réalisation comportant uniquement des résistances 791 reliant deux segments 77 successifs.

Les deuxième et troisième groupes 652 des diodes 6 illustrent la variante de réalisation comportant des résistances 791 reliant deux segments 77 successifs et des résistances 781 reliant deux segments 77 successifs appartenant à une même bande métallique 70.

Les quatrième et cinquième groupes 652 des diodes 6 illustrent la variante de réalisation comportant uniquement des résistances 781 reliant deux segments 77 successifs appartenant à une même bande métallique 70.

Sur la figure 15, on peut voir une antenne selon l'invention particulièrement bien adaptée à la poursuite. L'antenne comporte une source de rayonnement 82, un réseau réflecteur auxiliaire 81 et un miroir principal 86.

La source de rayonnement 82 est par exemple un cornet.

Le réseau réflecteur auxiliaire 81 est un réseau réflecteur à contrôle de phases selon l'invention.

Avantageusement, le réseau 81 permet le balayage électronique dans les deux plans.

Le miroir principal est par exemple un paraboloïde de foyer F.

La déflection du faisceau d'énergie électromagnétique par le réseau 81 provoque un déplacement du foyer F ou un déplacement du centre équivalent de la source 82 par exemple en Fᵢ ou en F₂. Le déplacement périodique du foyer F permet en effectuant un balayage (scanning en terminologie anglo-saxonne) d'assurer la poursuite de la cible.

Avantageusement, comme illustré sur la figure 19, le foyer est déplacé entre quatre positions Fi, F₂, F₃, F₄, équidistantes de F, les points Fi et F₂ d'une part et les points F₃ et F4 d'autre part étant alignés sur des droites orthogonales d'intersection F.

Avantageusement, on effectue une permutation circulaire des déplacements du foyer F par exemple Fi, F₄, F₂, F₃, Fi, ... Il est bien entendu, que l'utilisation d'un nombre de positions Fᵢ différent, par exemple 8, 16 ou 32 ne sort pas du cadre de la présente invention. Les points F sont par exemple répartis régulièrement sur un cercle de centre F.

Sur la figure 16, on peut voir un premier exemple de réalisation du réseau 81 à contrôle de phases de la figure 15. Le réseau 81 comporte des cellules 131 périodiquement réparties sur sa surface. La phase de chaque cellule 131 est contrôlable individuellement. Les cellules 131 sont par exemple triangulaires, carrées ou hexagonales.

Un balayage conique de précision moyenne peut être obtenu avec un petit nombre de cellules 131, par exemple 64 (8x8). Une augmentation de la précision du balayage sera obtenue par une augmentation du nombre de cellules 131.

Sur les figures 17 et 18, on peut voir un second et un troisième exemples de réalisation du réseau 81.

Les réseaux 81 des figures 17 et 18 sont particulièrement bien adaptés au balayage conique utilisant quatre positions Fi, F₂, F₃ et F4 du foyer F illustré par la figure 19. Le réseau 81 de la figure 17 a une forme en croix.

Le réseau 81 de la figure 17 comporte quatre cellules centrales 136 à 139, quatre cellules intermédiaires 133, 135, 140 et 142 ainsi que quatre cellules périphériques 132, 134, 141 et 143. Les cellules 136 à 139 sont carrées.

Les cellules 132, 133, 134, 135, 140, 141, 142 et 143 sont rectangulaires ; la surface de chacune de ces cellules correspond à celle de deux cellules carrées justaposées.

Pour déplacer la foyer F du miroir principal 86 de la figure 15 en F₃ :
- les cellules 134, 135, 140 et 141 n'induisent pas de déphasage ;
- la cellule 132 induit un déphasage de φ ;
- la cellule 133 induit un déphasage de ;
- les cellules 136 et 138 induisent un déphasage de g ;
- les cellules 137 et 139 induisent un déphasage de- ;
- la cellule 142 induit un déphasage de ;
- la cellule 143 induit un déphasage de - φ .

Pour déplacer le foyer F du miroir principal 86 de la figure 15 en Fi :
- les cellules 132, 133, 142, 143 n'induisent pas de déphasage ;
- la cellule 134 induit un déphasage de φ ;
- la cellule 135 induit un déphasage de ;
- les cellules 136 et 137 induisent un déphasage de ;
- les cellules 138 et 139 induisent un déphasage de ;
- la cellule 140 induit un déphasage de ;
- la cellule 141 induit un déphasage de - φ .

Pour déplacer le foyer F du miroir principal 86 de la figure 15 en F₄ :
- les cellules 134, 135, 140 et 141 n'induisent pas de déphasage ;
- la cellule 143 induit un déphasage de φ ;
- la cellule 142 induit un déphasage de ;
- les cellules 137 et 139 induisent un déphasage de ;
- les cellules 136 et 138 induisent un déphasage de ;
- la cellule 133 induit un déphasage de - 3φ₅ ;
- la cellule 132 induit un déphasage de - φ .

Pour déplacer le foyer F du miroir principal 86 de la figure 15 en F₂ :
- les cellules 132, 133, 142 et 143 n'induisent pas de déphasage ;
- la cellule 141 induit un déphasage de φ ;
- la cellule 140 induit un déphasage de ;
- les cellules 138 et 139 induisent un déphasage de ;
- les cellules 136 et 137 induisent un déphasage de ;
- la cellule 135 induit un déphasage de - 3φ₅ ;
- la cellule 134 induit un déphasage de - φ .

Sur la figure 18, on peut voir un réseau 81 carré. Le réseau 81 comporte quatre cellules carrées centrales 136 à 139 et quatre cellules trape- zoïdales périphériques 132, 134, 141 et 143.

Pour déplacer le foyer F du miroir principal 86 de la figure 15 en F₃ :
- les cellules 134 et 141 n'induisent pas de déphasage ;
- la cellule 132 induit un déphasage de φ;
- les cellules 136 et 138 induisent un déphasage de ü ;
- les cellules 137 et 139 induisent un déphasage de ;
- la cellule 143 induit un déphasage de - φ .

Pour déplacer le foyer F du miroir principal 86 de la figure 15 en Fi :
- les cellules 132 et 143 n'induisent pas de déphasage ;
- la cellule 134 induit un déphasage de ϕ ;
- les cellules 136 et 137 induisent un déphasage de ;
- les cellules 138 et 139 induisent un déphasage de ;
- la cellule 141 induit un déphasage de - ₄) .

Pour déplacer le foyer du miroir principal 86 de la figure 15 en F₄ :
- les cellules 134 et 141 n'induisent pas de déphasage ;
- la cellule 143 induit un déphasage de φ ;
- les cellules 137 et 139 induisent un déphasage de
- les cellules 136 et 138 induisent un déphasage de ;
- la cellule 132 induit un déphasage de φ .

Pour déplacer le foyer F du miroir principal 86 de la figure 15 en F₂ :
- les cellules 132 et 143 n'induisent pas de déphasage ;
- la cellule 141 induit un déphasage de φ ;
- les cellules 138 et 139 induisent un déphasage de ;
- les cellules 136 et 137 induisent un déphasage de ;
- la cellule 134 induit un déphasage de - φ .

L'invention s'applique principalement à la réalisation d'antennes à balayage électronique notamment en ondes millimétriques.

L'invention s'applique principalement à la réalisation d'antennes comportant des réseaux réflecteurs en contrôle de phases.

L'invention s'applique aussi à la réalisation de panneaux en modulation de phases pour balises répondeuses dans des systèmes radars coopératifs ou des systèmes de localisation.

## Revendications

1. Un dispositif pour intercepter une onde électromagnétique incidente et réfléchir cette onde électromagnétique dans une direction voulue, comprenant :
- des moyens conducteurs formant plan de masse (12),
- un réseau de dipôles (4) alignés en rangées et en colonnes devant ce plan de masse, comportant chacun deux brins,
- une pluralité de diodes à jonction (6), avec au moins l'une de ces diodes montée entre les deux brins de chaque dipôle distinct, et
- des moyens de polarisation, reliés à chacune des diodes, comportant une source de tension (9) et des conducteurs (7, 70) pour appliquer sélectivement à cette diode respective une tension de polarisation commandant individuellement l'impédance réactive de la diode entre une valeur de court-circuit et une valeur accordée sur l'onde électromagnétique incidente, de manière à commander la proportion de l'onde électromagnétique réfléchie par le dipôle associé à cette diode entre une valeur maximale et une valeur minimale, la partie de l'onde électromagnétique incidente non réfléchie par le dipôle étant transmise au plan de masse puis réfléchie par celui-ci, la partie réfléchie par le dipôle et la partie réfléchie par le plan de masse se combinant en une onde électromagnétique présentant localement une déphasage variable commandé, fonction de la proportion relative desdites parties respectivement réfléchies, dispositif caractérisé en ce que :
- il comprend un substrat semiconducteur (11), comportant une surface frontale et une surface dorsale supportée par ledit plan de masse (12), et
- lesdits dipôles (4) et lesdits conducteurs (7, 70) des moyens de polarisation sont formés à partir d'une même métallisation configurée en une pluralité de bandes conductrices parallèles, communes à une pluralité de dipôles, disposées sur la surface frontale du substrat semiconducteur, l'un des deux brins de chaque dipôle étant formé à partir de l'une des bandes et l'autre brin étant formé à partir d'une bande adjacente, ladite diode montée entre les brins de chaque dipôle distinct étant montée entre les deux bandes conductrices à partir desquelles sont formés les deux brins des dipôles.

2. Le dispositif de la revendication 1, dans lequel les diodes à jonction sont des diodes PIN formées par des régions localisées de type p et de type n du substrat semiconducteur.

3. Le dispositif de la revendication 1, dans lequel les moyens conducteurs formant plan de masse (12) se trouvent contre la surface dorsale du substrat semiconducteur (11).

4. Le dispositif de la revendication 1, dans lequel un matériau diélectrique (120) est disposé entre la surface dorsale du substrat semiconducteur (11) et les moyens conducteurs formant plan de masse (12).

5. Le dispositif de la revendication 1, dans lequel, les diodes étant en nombre supérieur à celui des dipôles, les diodes autres que ladite diode montée entre les brins de chaque dipôle distinct sont montées entre l'une desdites bandes conductrices à partir desquelles sont formés les deux brins des dipôles et une bande conductrice supplémentaire permettant de polariser séparément des groupes de diodes.

6. Le dispositif de la revendication 1, dans lequel chaque bande conductrice est divisée en segments distincts (77), les segments de paires adjacentes desdites bandes étant reliés en série par des diodes (6).

7. Le dispositif de la revendication 1, dans lequel chaque bande conductrice est divisée en segments distincts (77), les segments de paires adjacentes desdites bandes étant interconnec- tés par des groupes (652) de diodes (6) en parallèle.

8. Le dispositif de la revendication 1, dans lequel chaque bande conductrice est divisée en segments distincts (77), les segments de paires adjacentes desdites bandes étant interconnec- tés par des moyens résistifs (781) déposés sur la face frontale du substrat semiconducteur.

9. Une antenne, comprenant une source émettrice primaire (82) et des moyens réflecteurs actifs, caractérisée en ce que ces moyens réflecteurs actifs comprennent un dispositif selon l'une des revendications 1 à 8.

10. L'antenne de la revendication 9, dans laquelle lesdits moyens réflecteurs actifs sont constitués par un réflecteur actif (81) placé dans le trajet du rayonnement issu de ladite source de manière à rediriger ce rayonnement.

11. L'antenne de la revendication 10, comprenant en outre une lentille diélectrique de focalisation dudit rayonnement.

12. L'antenne de la revendication 9, dans laquelle lesdits moyens réflecteurs actifs sont constitués par un miroir principal (86) et un réseau réflecteur auxiliaire à commande de phase (81) permettant de faire varier la position du foyer du miroir principal.

13. L'antenne de la revendication 12, dans laquelle lesdits moyens de polarisation (7, 9) polarisent les diodes de manière à déplacer ledit foyer suivant une trajectoire circulaire.

14. Un procédé de réalisation d'un dispositif selon l'une des revendications 1 à 8, caractérisé en ce qu'il comporte les étapes consistant à :
(a) préparer un substrat de matériau semiconducteur,
(b) diffuser dans ce substrat des diodes à jonction,
(c) déposer sur ce substrat une métallisation,
(d) graver cette métallisation en une pluralité de bandes conductrices selon une configuration comportant simultanément un réseau de dipôles alignés en rangées et en colonnes et un ensemble de conducteurs de polarisation des diodes diffusées dans le substrat, ces diodes se trouvant entre des paires de bandes conductrices à partir desquelles sont formés les deux brins de chaque dipôle respectif.

15. Le procédé de la revendication 14, comprenant en outre un étape de formation d'une couche diélectrique (120), intercalée entre le matériau semiconducteur et le plan de masse.

16. Le procédé de la revendication 14, comprenant en outre un étape de dépôt, sur la face frontale du substrat semiconducteur, de résistances (781) interconnectant des paires de segments (77) adjacents desdits conducteurs de polarisation.

## Claims

1. A device intended to intercept an incident electromagnetic wave and to deflect this electromagnetic wave into a desired direction, this device comprising
- conductor means defining a mass plane (12),
- an array of dipoles (4) aligned in rows and columns in front of this mass plane, each dipole comprising two rods,
- a plurality of junction diodes (6), with at least one of these diodes being branched between two rods of each individual dipole,
- and biasing means connected to each one of the diodes and comprising a voltage source (9) and conductors (7, 70) intended to apply selectively to each respective diode a biasing voltage which controls individually the reactive impedance of the diode between a short circuit value and a value which is tuned to the incident electromagnetic wave, in such a way that the portion of the electromagnetic wave deflected by the dipole associated to this diode is controlled between a maximum and a minimum value, the portion of the incident electromagnetic wave which has not been deflected by the dipole being transmitted to the mass plane and then deflected by the latter, the portion deflected by the dipole and the portion deflected by the mass plane being combined to become an electromagnetic wave which locally presents a variable controlled phase shift in accordance with the relative ratio of said respective deflected portions,
characterized in that
- the device comprises a semiconductor substrate (11) having a front surface and a rear surface supported by said mass plane (12),
- and said dipoles (4) and conductors (7, 70) of the biasing means are derived from a common metallization which is shaped into a plurality of parallel conducting strips which are common to a plurality of dipoles disposed on the front surface of the semiconductor substrate, one of the two rods of each dipole being defined by one of the strips and the other rod by an adjacent strip, said diode disposed between the rods of each individual dipole being mounted between the two conducting strips defining the two rods of the dipoles.

2. The device of claim 1, in which the junction diodes are PIN diodes created in localized zones of type p and type n in the semiconductor substrate.

3. The device of claim 1 in which the conductor means defining the mass plane (12) are applied against the rear surface of the semiconductor substrate (11).

4. The device of claim 1 in which a dielectric material (120) is disposed between the rear surface of the semiconductor substrate (11) and the conducting means defining the mass plane (12).

5. The device of claim 1, in which, the number of diodes exceeding that of the dipoles, the diodes others than said diode disposed between the rods of each individual dipole are arranged between one of the conducting strips defining the two rods of the dipoles, and an additional conducting strip allowing to bias separately groups of diodes.

6. The device of claim 1, in which each conducting strip is subdivided into individual segments (77), the segments of adjacent pairs of said strips being coupled in series by diodes (6).

7. The device of claim 1, in which each conducting strip is divided into individual strips (77), the segments of adjacent pairs of said strips being interconnected by groups (652) of parallel diodes (6).

8. The device of claim 1, in which each conducting strip is divided into individual segments (77), the segments of adjacent pairs of said strips being interconnected by resistor means (781) deposited on the front surface of the semiconductor substrate.

9. An antenna comprising a primary transmitter source (82) and active reflector means, characterized in that said active reflector means comprise a device according to one of claims 1 to 8.

10. The antenna of claim 9, in which said active reflector means are constituted by an active reflector (81) interposed in the path of radiation issued by said source in order to change the direction of this radiation.

11. The antenna of claim 10, further comprising a dielectric lens for focussing said radiation.

12. The antenna of claim 9, in which said active reflector means are constituted by a main mirror (86) and an auxiliary phase-controlled reflector array (81) which allows the position of the focus of the main mirror to be controlled.

13. The antenna of claim 12, in which said biasing means (7, 9) are capable of biasing the diodes in order to displace said focus along a circular path.

14. A method of realising a device according to one of claims 1 to 8, characterized in that it comprises the following steps:
(a) preparation of a substrate of semiconductor material,
(b) diffusion of the junction diodes into this substrate,
(c) coating said substrate with a metallization,
(d) etching said metallization in order to obtain a plurality of conducting strips according to a configuration including simultaneously an array of dipoles aligned in rows and columns and a set of biasing conductors for the diodes diffused into the substrate, these diodes being located between pairs of conducting strips from which the two rods of each respective dipole are made.

15. The method of claim 14, further comprising a step of forming a dielectric layer (120) interposed between the semiconductor material and the mass plane.

16. The method of claim 14, further comprising a step of depositing resistors (781) on the front surface of the semiconductor material, these resistors interconnecting pairs of adjacent segments (77) of said biasing conductors.

## Patentansprüche

1. Vorrichtung zum Auffangen einer einfallenden elektromagnetischen Welle und zum Umlenken dieser elektromagnetischen Welle in eine gewünschte Richtung, mit
- die Masseebene bildenden leitenden Mitteln (12),
- einem Netz von in Zeilen und Spalten vor dieser Masseebene fluchtend angeordneten Dipolen (4), die je zwei Stäbe aufweisen,
- einer Mehrzahl von Verbindungsdioden (6), wobei mindestens eine dieser Dioden zwischen den beiden Stäben jedes einzelnen Dipols montiert ist,
- und mit Vorspannungsmitteln, die an jede der Dioden angeschlossen sind und eine Spannungsquelle (9) sowie Leiter (7, 70) aufweisen, um selektiv an diese jeweilige Diode eine Vorspannung anzulegen, die individuell die Reaktivimpedanz der Diode zwischen einem Kurzschlußwert und einem auf die einfallende elektromagnetische Welle abgestimmten Wert steuern, derart, daß der von dem dieser Diode zugeordneten Dipol reflektierte Anteil der elektromagnetischen Welle zwischen einem Höchstwert und einem Mindestwert verändert wird, wobei der durch den Dipol nicht reflektierte Teil der einfallenden elektromagnetischen Welle zur Masseebene übertragen und dann von dieser reflektiert wird und wobei der vom Dipol reflektierte Teil und der von der Masseebene reflektierte Teil sich zu einer elektromagnetischen Welle kombinieren, die örtlich eine variable gesteuerte Phasenverschiebung in Abhängigkeit vom relativen Verhältnis der jeweiligen reflektierten Anteile bildet,
dadurch gekennzeichnet, daß
- die Vorrichtung ein Halbleitersubstrat (11) mit einer Vorderseite und einer auf der Masseebene (12) aufliegenden Rückseite besitzt,
- und daß die Dipole (4) und Leiter (7, 70) der Vorspannungsmittel Bestandteile einer gemeinsamen Metallbeschichtung sind, die aus einer Vielzahl von parallelen leitenden Bändern besteht, die einer Mehrzahl von Dipolen gemeinsam sind und auf der Vorderseite des halbleitenden Substrats liegen, wobei einer der Stäbe jedes Dipols ausgehend von einem der Bänder und der andere Stab ausgehend von einem benachbarten Band gebildet werden und wobei die zwischen den Stäben jedes einzelnen Dipols geschaltete Diode zwischen den beiden leitenden Bändern montiert ist, aus denen die beiden Stäbe der Dipole gebildet werden.

2. Vorrichtung nach Anspruch 1, in der die Verbindungsdioden vom Typ PIN sind und durch örtlich begrenzte Bereiche vom Typ p und vom Typ n des Halbleitersubstrats gebildet werden.

3. Vorrichtung nach Anspruch 1, in der die die Masseebene (12) bildenden leitenden Mittel an der Rückseite des Halbleitersubstrats (11) anliegen.

4. Vorrichtung nach Anspruch 1, in der ein dielektrisches Material (120) zwischen der Rückseite des Halbleitersubstrats (11) und den die Masseebene (12) bildenden leitenden Mitteln angeordnet ist.

5. Vorrichtung nach Anspruch 1, in der mehr Dioden als Dipole vorgesehen sind, wobei die Dioden, die nicht zwischen den Stäben jedes einzelnen Dipols liegen, zwischen einem der leitenden Bänder, aus denen die Stäbe der Dipole gebildet werden, und einem zusätzlichen leitenden Band montiert sind, mit dem es möglich ist, Diodengruppen getrennt vorzuspannen.

6. Vorrichtung nach Anspruch 1, in der jedes leitende Band in einzelne Segmente (77) unterteilt ist, wobei die Segmente benachbarter Paare dieser Bänder in Reihe über Dioden (6) verbunden sind.

7. Vorrichtung nach Anspruch 1, in der jedes leitende Band in einzelne Segmente (77) unterteilt ist und die Segmente benachbarter Paare dieser Bänder durch Gruppen (652) von parallelen Dioden (6) miteinander verbunden sind.

8. Vorrichtung nach Anspruch 1, in der jedes leitende Band in einzelne Segmente (77) unterteilt ist und die Segmente benachbarter Paare dieser Bänder über Widerstandsmittel (781) miteinander verbunden sind, die auf der Vorderseite des Halbleitersubstrats liegen.

9. Antenne mit einer primären Sendequelle (82) und aktiven Reflektormitteln, dadurch gekennzeichnet, daß diese aktiven Reflektormittel eine Vorrichtung nach einem der Ansprüche 1 bis 8 enthalten.

10. Antenne nach Anspruch 9, in der die aktiven Reflektormittel aus einem aktiven Reflektor (81) bestehen, der im Verlauf der Strahlung liegt, die von der Quelle ausgeht, so daß diese Strahlung umdirigiert wird.

11. Antenne nach Anspruch 10, die außerdem eine dielektrische Linse zur Fokussierung dieser Strahlung enthält.

12. Antenne nach Anspruch 9, in der die aktiven Reflektormittel von einem Hauptspiegel (86) und einem phasengesteuerten Hilfsreflektornetz (81) gebildet werden, mit dem die Lage des Brennpunkts des Hauptspiegels variiert werden kann.

13. Antenne nach Anspruch 12, in der die Vorspannungsmittel (7, 9) die Dioden so vorspannen, daß der Brennpunkt gemäß einem kreisförmigen Verlauf verschoben wird.

14. Verfahren zur Herstellung einer Vorrichtung nach einem der Ansprüche 1 bis 8, dadurch gekennzeichnet, daß es die folgenden Verfahrensschritte aufweist:
(a) Vorbereitung eines Substrats aus Halbleitermaterial,
(b) Diffusion der Verbindungsdioden in dieses Substrat,
(c) Metallbeschichtung dieses Substrats,
(d) Abätzen dieser Metallbeschichtung, so daß eine Vielzahl von leitenden Bändern gemäß einer Konfiguration entsteht, die zugleich ein Netz von in Zeilen und Spalten fluchtend angeordneten Dipolen und eine Mehrzahl von Vorspannungsleitern für die in dem Substrat diffundierten Dioden ergibt, wobei diese Dioden sich zwischen Paaren von leitenden Bändern befinden, von denen ausgehend die beiden Stäbe jedes jeweiligen Dipols gebildet werden.

15. Verfahren nach Anspruch 14, das außerdem einen Verfahrensschritt der Bildung einer dielektrischen Schicht (120) aufweist, die zwischen dem Halbleitermaterial und der Masseebene eingefügt wird.

16. Verfahren nach Anspruch 14, das außerdem einen Verfahrensschritt des Aufbringens von Widerständen (781) auf die Vorderseite des Halbleitermaterials aufweist, die benachbarte Segmentpaare (77) der Vorspannungsleiter miteinander verbinden.
